# EUROPÄISCHE PATENTSCHRIFT

(11) **EP 3 984 430 B1**
(45) Veröffentlichungstag und Bekanntmachung des Hinweises auf die Patenterteilung: **04.06.2025**
(21) Anmeldenummer: 21197046.2
(22) Anmeldetag: 16.09.2021
(51) Int. Cl.: A47L 9/16

(54) **ABSCHEIDESYSTEM MIT EINER VERGRÖSSERTEN FILTERFLÄCHE**
SEPARATION SYSTEM WITH AN ENLARGED FILTER SURFACE
SYSTÈME DE SÉPARATION DOTÉ D'UNE SURFACE FILTRANTE ÉTENDUE

(30) Priorität: 14.10.2020 DE 102020212979
(43) Veröffentlichungstag der Anmeldung: 20.04.2022
(73) Patentinhaber: BSH Hausgeräte GmbH, 81739 München (DE)
(72) Erfinder: Bach, Benedikt, 97618 Niederlauer (DE); Seith, Thomas, 97616 Bad Neustadt (DE); Fromm, Christian, 97616 Bad Neustadt (DE)

(56) Entgegenhaltungen:
- EP-A2- 2 679 132
- EP-A2- 2 769 658
- DE-A1- 102019 103 014

## Beschreibung

Die Erfindung betrifft ein Abscheidesystem für eine Saugvorrichtung, wobei das Abscheidesystem eine Filtereinheit zur Filterung des Saug-Luftstroms der Saugvorrichtung mit einer möglichst großen Filterfläche umfasst.

Eine Saugvorrichtung weist typischerweise einen Saugmund auf, über den mittels eines Luftstroms Verunreinigungen, insbesondere Staubpartikel, von einer zu reinigenden Oberfläche, aufgesaugt werden. Der Luftstrom kann durch ein Gebläse bewirkt werden. Die Verunreinigungen können mittels eines Abscheiders bzw. mittels eines Abscheidesystems aus dem Luftstrom entfernt und in einem Sammelbereich gesammelt werden.

Ein Abscheidesystem weist typischerweise einen tangentialen Einlass zu der Innenwand des Sammelbereichs auf, um einen Wirbelvorabscheider zu bilden. Die Filtereinheit (z. B. mit einem Sieb und einem Lamellenfilter bzw. mit einer Microfilter-Schaum-Kombination) bildet einen Zylinder oder Konus im Inneren des Abscheiders. Dabei ist die Wirkfläche der Filtereinheit, insbesondere des Siebs der Filtereinheit, aufgrund der Anordnung im Zentrum des Sammelbereichs relativ klein. Als Folge daraus sinkt die Saugleistung der Saugvorrichtung mit zunehmender Betriebsdauer und mit zunehmender Verschmutzung der Filtereinheit meist relativ stark. DE 10 2019 103 014 A1 beschreibt einen Sauggutbehälter mit einem Faltenbalg zur Entleerung des Sauggutbehälters. EP 2 769 658 B1 beschreibt einen Staubsammelbehälter mit einem Grobschmutzabscheider. EP 2 679 132 A2 beschreibt einen Staubsauger, der mehrere Rahmenstrukturen zur Stützung eines Luftfilters aufweist.

Das vorliegende Dokument befasst sich mit der technischen Aufgabe, ein Abscheidesystem bereitzustellen, das auch nach einer relativ langen Betriebsdauer weiterhin eine relativ hohe Saugleistung ermöglicht und trotzdem keine Einschränkungen in Bezug auf die Aufnahme von grobem Schmutz zeigt.

Die Aufgabe wird durch den Gegenstand des unabhängigen Patentanspruchs gelöst. Vorteilhafte Ausführungsformen sind insbesondere in den abhängigen Patentansprüchen definiert, in nachfolgender Beschreibung beschrieben oder in der beigefügten Zeichnung dargestellt.

Gemäß einem Aspekt der Erfindung wird ein Abscheidesystem für eine Saugvorrichtung (z. B. für einen Staubsauger und/oder für einen Saugroboter) beschrieben. Das Abscheidesystem umfasst ein (kreis-) zylinderförmiges Gehäuse mit einer Gehäusewand. Die Gehäusewand kann dabei die Mantelfläche des zylinderförmigen Gehäuses bilden. Die Gehäusewand kann somit (ggf. in einem gleichmäßigen) Abstand um eine Längs- bzw. Hochachse des Gehäuses verlaufen. Des Weiteren kann das Gehäuse ein oder mehrere Deckel, insbesondere Klappen, umfassen, mit denen die Gehäusewand, an der jeweiligen Stirnseite bzw. Stirnfläche, bedeckt werden kann, um ein abgeschlossenes Gehäuse zu bilden. Des Weiteren kann an einer Stirnseite des Gehäuses ein Gebläse angeordnet sein, das ausgebildet ist, einen Saug-Luftstrom durch das Abscheidesystem zu bewirken. Der Saug-Luftstrom kann insbesondere von einem Saugmund der Saugvorrichtung durch das Abscheidesystem bis zu dem Gebläse verlaufen.

Das Abscheidesystem umfasst einen um die zentrale Längsachse des Gehäuses angeordneten Luftfilter. Der Luftfilter kann einen Lamellenfilter und/oder einen Cartridgefilter und/oder einen Feinstaubfilter umfassen. Alternativ oder ergänzend kann der Luftfilter als HEPA (High-Efficiency Particulate Air) Filter ausgebildet sein. Der Luftfilter kann (kreis-) zylinderförmig sein.

Des Weiteren umfasst das Abscheidesystem ein in dem Gehäuse angeordnetes Sieb-Bauteil. Das Sieb-Bauteil kann dabei einen Gitterrahmen umfassen, der ein flächiges Sieb-Material trägt. Das Sieb-Bauteil kann ausgebildet sein, im Vorfeld zu dem Luftfilter, relativ grobe Verschmutzungen aus dem Saug-Luftstrom zu filtern. Zu diesem Zweck weist das Sieb-Material eine bestimmte Porengröße und/oder Maschenweite auf. Durch die Bereitstellung eines Sieb-Bauteils zur Vorfilterung des Saug-Luftstroms kann in zuverlässiger Weise ein schnelles Zusetzen des Luftfilters vermieden werden.

Das Sieb-Bauteil weist einen um die Längsachse angeordneten Sieb-Zylinder auf, der den Luftfilter umschließt. Der Sieb-Zylinder kann als Hohlzylinder ausgebildet sein, in dem der Luftfilter angeordnet ist. Das Sieb-Bauteil mit dem Sieb-Zylinder kann dabei derart ausgebildet sein, dass ein Saug-Luftstrom zunächst das Sieb-Bauteil und erst danach den Luftfilter durchläuft.

Das Abscheidesystem umfasst außerdem einen zwischen dem Sieb-Zylinder und der Gehäusewand angeordneten Sammelbereich für Verunreinigungen. Dabei wird zumindest ein Teil der Begrenzung bzw. der Umrandung des Sammelbereichs durch den Sieb-Zylinder gebildet. Insbesondere kann der Sieb-Zylinder zumindest eine Wand des Sammelbereichs bilden. In dem Sammelbereich können die Verunreinigungen aus dem Saug-Luftstrom aufgesammelt werden, die zu groß sind, um das Sieb-Material zu passieren.

Des Weiteren umfasst das Abscheidesystem einen Einlasskanal, der ausgebildet ist, einen (Saug-) Luftstrom mit Verunreinigungen von außerhalb des Gehäuses (insbesondere von dem Saugmund der Saugvorrichtung) in den Sammelbereich zu leiten. Die Gehäusewand kann zu diesem Zweck einen Durchbruch aufweisen, durch den der Einlasskanal verläuft. Der Einlasskanal kann derart tangential zu einer Wand des Sammelbereichs angeordnet sein, dass in dem Sammelbereich ein zyklonartiger und/oder schraubenartiger Luftstrom um die Längsachse, insbesondere um den Sieb-Zylinder, gebildet wird. So kann eine besonders zuverlässige Abscheidung von Verunreinigungen aus dem Luftstrom bewirkt werden.

Das Abscheidesystem kann ausgebildet sein, den Luftstrom (der über den Einlasskanal in den Sammelbereich gelangt ist) ausgehend von dem Sammelbereich zunächst durch das Sieb-Bauteil und (erst) dann durch den Luftfilter zu leiten. Von dem Luftfilter kann der (gefilterte) Luftstrom dann (entlang der Längsachse) zu dem Gebläse der Saugvorrichtung geleitet werden. So kann eine zuverlässige Reinigung des Saug-Luftstroms bewirkt werden.

Das Sieb-Bauteil ist bevorzugt ausgebildet, zumindest 40 % oder zumindest 50 %, der Oberfläche des Sammelbereichs zu bedecken. Es kann somit ein Sieb-Bauteil bereitgestellt werden, dass eine besonders hohe Wirkfläche aufweist. So kann (auch nach einer längeren Betriebsdauer) eine stabil hohe Saugleistung einer Saugvorrichtung ermöglicht werden.

Die Bereitstellung eines Sieb-Bauteils, das einen möglichst hohen Anteil der Oberfläche des Sammelbereichs bedeckt, kann dadurch erreicht werden, dass (bei gleichbleibendem Durchmesser der Gehäusewand) der Durchmesser des Sieb-Zylinders möglichst groß gewählt wird. Die Gehäusewand kann z. B. einen bestimmten Gehäusedurchmesser senkrecht zu der Längsachse aufweisen, und der Sieb-Zylinder kann einen bestimmten Zylinderdurchmesser senkrecht zu der Längsachse aufweisen. Der Zylinderdurchmesser kann dabei derart hoch gewählt werden, dass der Zylinderdurchmesser ¾ oder mehr des Gehäusedurchmessers ist. So kann in effizienter Weise bewirkt werden, dass das Sieb-Bauteil einen möglichst großen Teil der Oberfläche des Sammelbereichs bedeckt.

Alternativ oder ergänzend kann das Sieb-Bauteil ein zusätzliches Siebteil (z. B. eine Sieb-Erweiterung und/oder einen zusätzlichen Sieb-Korb) umfassen, das zusätzlich zu dem Sieb-Zylinder einen weiteren Teil der Oberfläche des Sammelbereichs bedeckt. Es können somit ein oder mehrere Erweiterungen an dem Sieb-Zylinder angeordnet werden, um den Bedeckungsgrad der Oberfläche des Sammelbereichs zu erhöhen. So kann die Wirkfläche des Sieb-Bauteils in effizienter Weise erhöht werden.

Das Sieb-Bauteil kann insbesondere eine konusförmige Sieb-Erweiterung umfassen, die sich entlang der Längsachse des Gehäuses an den Sieb-Zylinder anschließt (und sich z. B. bis zu der unteren Stirnfläche bzw. bis zum Boden des Gehäuses erstreckt). Dabei kann sich die konusförmige Sieb-Erweiterung mit steigendem Abstand zu dem Sieb-Zylinder verjüngen (so dass der Sammelbereich zum Boden des Gehäuses hin aufgeweitet wird). Durch die Bereitstellung einer Sieb-Erweiterung an zumindest einem Ende des Sieb-Zylinders kann die Wirkfläche des Sieb-Bauteils in effizienter Weise erhöht werden.

Das Sieb-Bauteil kann einen um den Sieb-Zylinder angeordneten Sieb-Korb umfassen, der zumindest einen Teilbereich der Gehäusewand bedeckt. Das Sieb-Bauteil kann dann backformartig oder torusartig ausgebildet sein. Insbesondere kann das Sieb-Bauteil einen unteren Sieb-Korb umfassen, der in dem Betrieb des Abscheidesystems unten angeordnet ist, und der einen unteren Teilbereich der Gehäusewand bedeckt. Alternativ oder ergänzend kann das Sieb-Bauteil einen oberen Sieb-Korb umfassen, der in dem Betrieb des Abscheidesystems oben angeordnet ist, und der einen oberen Teilbereich der Gehäusewand bedeckt. In Kombination kann das Sieb-Bauteil somit einen kompletten Sieb-Korb umfassen, der die gesamte Gehäusewand bedeckt. Durch die Bereitstellung zumindest eines Sieb-Korbs, der ringförmig um den Sieb-Zylinder verläuft, kann die Wirkfläche des Sieb-Bauteils in besonders effizienter Weise weiter erhöht werden.

Dabei können die ein oder mehrere Sieb-Körbe derart ausgebildet sein, dass zwischen dem jeweiligen Sieb-Korb und der Gehäusewand ein Spalt (z. B. zwischen 1 und 2 mm) gebildet wird, der ausgebildet ist, den durch die Siebfläche bzw. durch das Sieb-Material des Sieb-Korbs durchtretenden (und somit gesiebten) Luftstrom entlang der Gehäusewand (d. h. entlang der Innenseite der Gehäusewand) zu dem Luftfilter zu leiten. Ferner kann das Abscheidesystem insbesondere derart ausgebildet sein, dass der durch die Siebfläche des Sieb-Korbs durchtretende Luftstrom bis zu dem Luftfilter geleitet wird, ohne dabei nochmals (irgend-) eine Siebfläche des Sieb-Bauteils zu durchtreten. So kann ein zuverlässiger Luftstrom durch die zusätzliche Wirkfläche des Sieb-Bauteils bewirkt werden. Insbesondere kann so die Wirkfläche des Sieb-Bauteils in besonders zuverlässiger Weise erhöht werden.

Zumindest ein (insbesondere der obere) Sieb-Korb kann einen Durchbruch für den Einlasskanal umfassen. Der Einlasskanal kann dann durch die Gehäusewand und durch den Durchbruch des Sieb-Korbs geführt werden, um den Saug-Luftstrom in den Sammelbereich zu leiten.

Der Sieb-Korb kann ein Sieb-Material mit einer geringen Porengröße und/oder Maschenweite aufweisen als das Sieb-Material des Sieb-Zylinders. So kann eine zuverlässige Umverteilung des Luftstroms bewirkt werden, um auch noch nach einer relativ langen Betriebsdauer (wenn der Sieb-Zylinder bereits zugesetzt ist) eine hohe Saugleistung zu ermöglichen.

Das Sieb-Bauteil (z. B. der Sieb-Zylinder und die ein oder mehreren Sieb-Körbe) kann mehrteilig ausgebildet sein, so dass das Sieb-Bauteil zum Entleeren des Sammelbereichs an zumindest einer Trennstelle in mehrere Teile teilbar ist. Dabei kann ggf. zumindest ein Teil des Sieb-Bauteils im Inneren des Gehäuses des Abscheidesystems verbleiben. So kann eine komfortable Entleerung des Sammelbereichs ermöglicht werden.

In einem bevorzugten Beispiel ist das Sieb-Bauteil derart ausgebildet (z. B. durch Verwendung eines kompletten Sieb-Korbs), dass das Sieb-Bauteil den Sammelbereich im Wesentlichen (abgesehen von dem Durchbruch in dem Sieb-Bauteil für den Einlasskanal) vollständig umschließt. So kann eine maximal hohe Wirkfläche des Sieb-Bauteils bereitgestellt werden.

Der Sieb-Zylinder kann derart (konusförmig) ausgebildet sein, dass sich der Querschnitt des Sieb-Zylinders entlang der Längsachse zu der Unterseite des Gehäuses hin, die bei dem Betrieb des Abscheidesystems unten angeordnet ist, verjüngt. So kann in effizienter Weise das Volumen des Sammelbereichs vergrößert werden (ohne die Wirkfläche wesentlich zu reduzieren).

Wie bereits oben dargelegt, kann das Gehäuse einen Deckel, insbesondere eine Klappe, umfassen, der die Gehäusewand, insbesondere an der Oberseite oder an der Unterseite des Gehäuses, bedeckt. Das Abscheidesystem kann derart ausgebildet sein, dass zusammen mit dem Deckel der Luftfilter und/oder zumindest ein Teil des Sieb-Bauteils aus dem Gehäuse entnehmbar sind. Dabei können der Luftfilter und/oder zumindest ein Teil des Sieb-Bauteils an dem Deckel befestigt sein. So können eine besonders komfortable Entleerung des Sammelbehälters und/oder Reinigung des Luftfilters und/oder des Sieb-Bauteils bewirkt werden.

Das Sieb-Bauteil kann ein inneres Siebteil umfassen, das sich ausgehend von einer (unteren) Kante, insbesondere ausgehend von einem unteren (ringförmigen) Stützrahmen, des Sieb-Zylinders entlang der Längsachse in den von dem Sieb-Zylinder umschlossenen Hohlraum erstreckt. Das innere Siebteil kann dabei konusförmig sein. Insbesondere kann sich das innere Siebteil ausgehend von der Kante des Sieb-Zylinders entlang der Längsachse mit steigendem Abstand von der Kante verjüngen (und somit an dem obersten Punkt eine Spitze aufweisen). Der Luftfilter kann dann in dem von der Siebfläche des Sieb-Zylinders und von der Siebfläche des inneren Siebteils gebildeten Hohlraum angeordnet sein.

Das Abscheidesystem kann ausgebildet sein, einen ersten Teil des (verschmutzen) Luftstroms ausgehend von dem Sammelbereich durch den Sieb-Zylinder und einen separaten zweiten Teil des (verschmutzen) Luftstroms ausgehend von dem Sammelbereich durch das innere Siebteil zu dem Luftfilter zu leiten. So kann in effizienter und zuverlässiger Weise der Anteil der Siebfläche an der Oberfläche des Sammelbereichs erhöht werden.

Das innere Siebteil kann derart ausgebildet sein, dass das innere Siebteil aus dem von dem Sieb-Zylinder umschlossenen Hohlraum herausgezogen, und dabei insbesondere umgestülpt, werden kann. So kann ein komfortables Reinigen des inneren Siebteils ermöglicht werden.

Das Sieb-Bauteil kann einen Stab umfassen, der mit dem inneren Siebteil, insbesondere mit der Spitze des inneren Siebteils, verbunden (und daran befestigt) ist, und der sich in dem von dem Sieb-Zylinder umschlossenen Hohlraum (an der dem Sammelbereich zugewandten Seite des inneren Siebteils) entlang der Längsachse zu der Kante des Sieb-Zylinders hin erstreckt (und bevorzugt über die Kante des Sieb-Zylinders hinaus erstreckt).

Das Sieb-Bauteil kann dann derart ausgebildet sein, dass durch Ziehen an dem Stab das innere Siebteil aus dem von dem Sieb-Zylinder umschlossenen Hohlraum herausgezogen werden kann (um das innere Siebteil zu reinigen).

Das von dem inneren Siebteil abgewandte Ende des Stabs kann an dem Gehäuse, insbesondere an dem Boden des Gehäuses, des Abscheidesystems lösbar befestigt sein, so dass das innere Siebteil aus dem von dem Sieb-Zylinder umschlossenen Hohlraum herausgezogen wird, wenn das Sieb-Bauteil aus dem Gehäuse des Abscheidesystems entnommen wird. Ferner kann der Stab derart ausgebildet sein, dass der Stab eine Stütze zum Aufspannen des inneren Siebteils bildet, wenn sich das Sieb-Bauteil in dem Gehäuse des Abscheidesystems befindet. So kann ein besonders zuverlässiger und komfortabler Betrieb des Abscheidesystems ermöglicht werden.

Gemäß einem weiteren Aspekt wird ein Abscheidesystem für eine Saugvorrichtung beschrieben. Die in diesem Dokument beschriebenen Merkmale sind jeweils allein oder in Kombination auch für dieses Abscheidesystem anwendbar. Das Abscheidesystem umfasst ein zylinderförmiges Gehäuse mit einer Gehäusewand, und einen um die zentrale Längsachse des Gehäuses angeordneten Luftfilter. Des Weiteren umfasst das Abscheidesystem ein in dem Gehäuse angeordnetes Sieb-Bauteil, wobei das Sieb-Bauteil einen um die Längsachse angeordneten Sieb-Zylinder umfasst, der den Luftfilter umschließt. Das Abscheidesystem umfasst außerdem einen zwischen dem Sieb-Zylinder und der Gehäusewand angeordneten Sammelbereich für Verunreinigungen. Das Sieb-Bauteil umfasst zumindest ein zusätzliches Siebteil, das zusätzlich zu dem Sieb-Zylinder einen weiteren Teil der Oberfläche des Sammelbereichs bedeckt.

Gemäß einem weiteren Aspekt wird eine Saugvorrichtung (z. B. ein Staubsauger oder ein Saugroboter) beschrieben, der das in diesem Dokument beschriebene Abscheidesystem umfasst.

Gemäß einem weiteren Aspekt wird ein Sieb-Bauteil beschrieben, das ausgebildet ist, in einem Abscheidesystem verwendet zu werden (das wie in diesem Dokument ausgebildet ist). Das Sieb-Bauteil kann ein oder mehrere der in diesem Dokument beschriebenen Merkmale (allein oder in Kombination) aufweisen.

Das Sieb-Bauteil kann insbesondere einen um die Längsachse des Sieb-Bauteils angeordneten Sieb-Zylinder umfassen, der ausgebildet ist, einen Luftfilter des Abscheidesystems zu umschließen. Der Sieb-Zylinder kann ausgebildet sein, einen Teil der Oberfläche des Sammelbereichs für Verunreinigungen des Abscheidesystems zu bedecken. Des Weiteren kann das Sieb-Bauteil ein zusätzliches Siebteil (z. B. eine Sieb-Erweiterung, einen Sieb-Korb und/oder ein inneres Siebteil) umfassen, das ausgebildet ist, zusätzlich zu dem Sieb-Zylinder einen weiteren Teil der Oberfläche des Sammelbereichs zu bedecken (und somit den Anteil der Oberfläche des Sammelbereichs zu erhöhen, der durch Siebfläche bedeckt wird).

Das Sieb-Bauteil kann ausgebildet sein, ausgehend von dem Sammelbereich einen Luftstrom durch das Sieb-Bauteil zu dem Luftfilter hin zu ermöglichen (insbesondere derart, dass zumindest ein Teil des (verschmutzten) Luftstroms durch den Sieb-Zylinder und zumindest ein anderer Teil des (verschmutzten) Luftstroms durch das zusätzliche Siebteil zu dem Luftfilter strömt).

Es ist zu beachten, dass jegliche Aspekte des in diesem Dokument beschriebenen Systems in vielfältiger Weise miteinander kombiniert werden können. Insbesondere können die Merkmale der Patentansprüche in vielfältiger Weise miteinander kombiniert werden.

Im Weiteren wird die Erfindung anhand von in der beigefügten Zeichnung dargestellten Ausführungsbeispielen näher beschrieben.

Dabei zeigen:
- Figuren 1a und 1b: unterschiedliche Ansichten eines beispielhaften Abscheidesystems;
- Figuren 2a und 2b: unterschiedliche Ansichten eines Abscheidesystems mit einer vergrößerten Filtereinheit;
- Figuren 3a und 3b: unterschiedliche Ansichten eines Abscheidesystems mit einer konischen Filtereinheit;
- Figuren 4a und 4b: unterschiedliche Ansichten eines Abscheidesystems mit einer abgeschrägten Filterwand;
- Figuren 5a bis 5c: unterschiedliche Ansichten eines Abscheidesystems mit einem Sieb-Bauteil, das einen äußeren Sieb-Korb aufweist;
- Figuren 5d und 5e: unterschiedliche Ansichten des Sieb-Bauteils des Abscheidesystems aus den Figuren 5a bis 5c;
- Figuren 6a bis 6c: unterschiedliche Ansichten eines weiteren Abscheidesystems mit einem Sieb-Bauteil, das einen äußeren Korb aufweist;
- Figur 6d und 6e: unterschiedliche Ansichten des Sieb-Bauteils des Abscheidesystems aus den Figuren 6a bis 6c;
- Figuren 7a und 7b: unterschiedliche Ansichten eines Abscheidesystems mit einem Sieb-Bauteil, das einen geschlossenen äußeren Korb aufweist;
- Figuren 7c und 7d: unterschiedliche Ansichten des Sieb-Bauteils des Abscheidesystems aus den Figuren 7a und 7b; und
- Figuren 8a und 8d: unterschiedliche Ansichten eines Sieb-Bauteils mit einem innenliegenden Siebteil.

Wie eingangs dargelegt, befasst sich das vorliegende Dokument damit, auch nach einer relativ langen Betriebsdauer eines Abscheidesystems eine hohe Saugleistung zu ermöglichen. Dies kann insbesondere durch die Vergrößerung der Wirkfläche der Filtereinheit des Abscheidesystems, insbesondere des Siebs der Filtereinheit, erreicht werden.

Fig. 1a zeigt ein beispielhaftes Abscheidesystem 100 mit einer Gehäusewand 101, die einen Sammelbereich 105 für aufgesaugte Verunreinigungen 124 umschließt. Die Gehäusewand 101 kann kreisförmig und/oder zylinderförmig ausgebildet sein. An der Gehäusewand 101 ist ein Einlasskanal 102 angeordnet, über den ein Luftstrom 121 mit Verunreinigungen 124 in den Sammelbereich 105 geleitet werden kann. Der Einlasskanal 102 kann dabei tangential zu der Gehäusewand 101 verlaufen, so dass in dem Sammelbereich 105 ein zyklonartiger und/oder schraubenartiger Luftstrom 121 um die Längsachse 109 des Abscheidesystems 100 gebildet wird.

Relativ schwere und/oder große Verunreinigungen 124 in dem Luftstrom 121 verbleiben in dem Sammelbereich 105. Dabei kann der Sammelbereich 105 eine Abscheiderippe 106 aufweisen, durch die der Sammelbereich 105 in einen ersten (oberen) Teil und einen zweiten (unteren) Teil getrennt wird. Durch die Abscheiderippe 106 kann bewirkt werden, dass die abgetrennten Verunreinigungen 124 im zweiten (unteren) Teil des Sammelbereichs 105 verbleiben.

Der Sammelbereich 105 umschließt eine (zylinderförmige) Filtereinheit 103, 104. Insbesondere kann der Sammelbereich 105 die Form eines Hohlzylinders aufweisen, wobei der Sammelbereich 105 durch die Mantelfläche des Hohlzylinders gebildet wird. In dem Hohlraum des Hohlzylinders ist dann die Filtereinheit 103, 104 angeordnet.

Die Luftführung durch das Abscheidesystem 100 kann derart sein, dass der Luftstrom 121 mit den Verunreinigungen 124 über den Einlasskanal 102 in den Sammelbereich 105 eintritt. Der Luftstrom 121, 122 durchläuft anschließend die Filtereinheit 103, 104 und tritt als gefilterter Luftstrom 123 im Zentrum der Filtereinheit 103, 104 bzw. im Zentrum des Abscheidesystems 100 wieder aus. Der gefilterte Luftstrom 123 kann dabei entlang der Längsachse 109 zu einem Gebläse (nicht dargestellt) der Saugvorrichtung verlaufen, wobei der Saug-Luftstrom 121, 122, 123 durch das Gebläse erzeugt wird.

Die Filtereinheit 103, 104 kann ein Sieb, insbesondere einen Sieb-Zylinder, 103 umfassen, das direkt an den Sammelbereich 105 angrenzt und somit eine Innenwand des Sammelbereichs 105 bildet. Das Sieb 103 ist ausgebildet, relativ große Verunreinigungen 124 in dem Sammelbereich 105 zurückzuhalten. Das Sieb 103 kann einen Luftfilter 104 (z. B. ein Lamellen- oder Cartridgefilter) umschließen, wobei der Luftfilter 104 eingerichtet sein kann, relativ kleine Partikel, insbesondere (Fein-) Staub, aus dem (bereits gesiebten) Luftstrom 122 zu filtern. Der Luftfilter 104 weist aufgrund der Lamellenstruktur typischerweise eine relativ große Wirkfläche im Vergleich zu der Wirkfläche des Siebs 103 auf (z. B. um den Faktor 10 größer). Als Folge daraus kann die Saugleistung einer Saugvorrichtung insbesondere aufgrund einer relativ schnellen Verschmutzung der relativ kleinen Wirkfläche des Siebs 103 beeinträchtigt werden.

Die Wirkfläche des Siebs 103 kann insbesondere durch eine Vergrößerung des Durchmessers der Filtereinheit 103, 104, insbesondere des Siebs 103, senkrecht zu der Längsachse 109 vergrößert werden. Dies ist beispielhaft in den Figuren 2a und 2b dargestellt. Die in den Figuren 2a und 2b dargestellte Filtereinheit 103, 104 weist einen Durchmesser von ¾ oder mehr des Durchmessers der Gehäusewand 101 bzw. des Sammelbereichs 105 auf.

Alternativ oder ergänzend kann die Größe der Abscheiderippe 106 reduziert werden oder die Abscheiderippe 106 kann ganz entfallen, so dass eine reduzierte bzw. keine Abtrennung des zweiten (unteren) Teils des Sammelbereichs 105 von dem ersten (oberen) Teil des Sammelbereichs 105 erfolgt. Das Sieb 103 kann dann bis zu dem zweiten Teil des Sammelbereichs 105 entlang der Längsachse 109 verlängert werden, so dass der Luftstrom 121, 122 auch im zweiten Teil des Sammelbereichs 105 durch das Sieb 103 in die Filtereinheit 103, 104 eintreten kann. So kann die Wirkfläche des Siebs 103 weiter erhöht werden. Des Weiteren kann so die Entleerung des Sammelbereichs 105 vereinfacht werden, da keine getrennten Entleerungszonen mehr durch die Abscheiderippe 106 (oberhalb und unterhalb der Abscheiderippe 106) gebildet werden. Ferner wirkt sich die vergrößerte Siebfläche positiv auf die Staubbelegungskurve des Abscheidesystems 100 aus.

Figuren 3a und 3b zeigen ein beispielhaftes Abscheidesystem 100, das einen Sammelbereich 105 ohne Abscheiderippe 106 aufweist, um das Sieb 103 bis in den unteren Teil des Sammelbereichs 105 erstrecken zu können (was grundsätzlich auch mit einer (verkleinerten) Abscheiderippe 106 möglich ist). Ferner kann das Sieb 103 eine konische Form aufweisen, wobei sich der Durchmesser des Siebs 103 von oben nach unten reduziert. So kann das Volumen des Sammelbereichs 105 weiter erhöht werden.

Das in den Figuren 4a und 4b dargestellte Sieb 103 weist im unteren Teil des Sammelbereichs 105 eine konische Sieb-Erweiterung 403 auf, um die Wirkfläche des Siebs 103 zu erhöhen. Ferner kann durch den schrägen Verlauf der Siebfläche das Auffangvolumen des Sammelbereichs 105 erhöht werden.

Die Filtereinheit 103, 104 kann somit ein Sieb, insbesondere einen Sieb-Zylinder, 103 aufweisen, das im Zentrum des Sammelbereichs 105 angeordnet ist, und das einen Luftfilter 104 umschließt. Der Sammelbereich 105 wird somit durch das im Zentrum angeordnet Sieb 103 und durch die Gehäusewand 101 begrenzt. Eine weitere Vergrößerung der Wirkfläche des Siebs 103 kann dadurch erreicht werden, dass der Anteil an Siebfläche, die zur Begrenzung des Sammelbereichs 105 dient, erhöht wird. Im Gegenzug kann der Anteil der Gehäusewand 101, durch den der Sammelbereich 105 begrenzt wird, reduziert werden.

Figuren 5a bis 5e zeigen ein beispielhaftes Sieb-Bauteil 500, das zusätzlich zu einem innenliegenden Sieb 103 einen Sieb-Korb 503 aufweist, der im unteren Teil des Sammelbereichs 105 entlang der Gehäusewand 101 verläuft, so dass der Sammelbereich 105 in diesem Bereich nicht mehr durch die Gehäusewand 101, sondern durch den Sieb-Korb 503 begrenzt wird. Das Sieb-Bauteil 500 weist dann in etwa die Form einer Gugelhupf-Backform auf. Das Sieb-Bauteil 500 ist dabei derart an die Form der Gehäusewand 101 angepasst, dass die oberen Kante 505 des Sieb-Korbs 503 an der Gehäusewand 101 anliegt und verhindert, dass Luft und/oder Verunreinigungen an dem Sieb-Bauteil 500 vorbei zu dem Luftfilter 104 strömen kann. Bevorzugt weist die Abdichtung zwischen der oberen Kante 505 des Sieb-Korbs 503 und der Gehäusewand 101 eine Durchlässigkeit auf, die höchstens der Lochweite des Siebs 103 entspricht. Des Weiteren ist das Sieb-Bauteil 500 derart geformt, dass zwischen der der Gehäusewand 101 zugewandten Außenseite des Sieb-Korbs 503 und der Gehäusewand 101 ein Spalt 504 vorliegt, durch den der Luftstrom 122 nach Durchlaufen der Siebfläche des Sieb-Korbs 503 entlang der Gehäusewand 101 (siehe Pfeile in Fig. 5b) bis zu dem Luftfilter 104 gelangt.

In komplementärer Weise zeigen die Figuren 6a bis 6e ein Sieb-Bauteil 500 mit einem oberen Sieb-Korb 603, der sich im oberen Teil des Sammelbereichs 105 entlang der Gehäusewand 101 erstreckt und somit den Anteil des Sammelbereichs 105 erhöht, der durch das Sieb-Bauteil 500 begrenzt wird. Der obere Sieb-Korb 603 weist an der Kante 505 eine Dichtung auf, die gegen die Gehäusewand 101 drückt. Des Weiteren wird zwischen dem Sieb-Korb 603 und der Gehäusewand 101 ein Spalt 504 gebildet, durch den der Luftstrom 122 zu dem Luftfilter 104 gelangt. Der obere Sieb-Korb 603 kann, wie in Fig. 6e dargestellt, eine Öffnung bzw. einen Durchbruch 602 aufweisen, durch die bzw. den der Einlasskanal 102 für den Luftstrom 121 geführt werden kann.

Figuren 7a bis 7d zeigen ein beispielhaftes Sieb-Bauteil 500 mit einem unteren Sieb-Korb 503 und einem oberen Sieb-Korb 603. Die obere Kante 505 des unteren Sieb-Korbs 503 und die untere Kante 505 des oberen Sieb-Korbs 603 können dabei an einer Verbindungs- bzw. Trennstelle 701 lösbar miteinander verbunden sein. Das Sieb-Bauteil 500 kann derart ausgebildet sein, dass zur Reinigung bzw. Entleerung des Sammelbereichs 105 der obere Sieb-Korb 603 von dem untern Sieb-Korb 503 getrennt werden kann. Durch das in den Figuren 7a bis 7d dargestellte Sieb-Bauteil 500 kann bewirkt werden, dass der gesamte Sammelbereich 105 durch Siebfläche begrenzt wird. Es wird somit eine besonders große Wirkfläche des Sieb-Bauteils 500 ermöglicht.

Wie bereits oben dargelegt, sind die Cartridgefilterflächen meist um das ca. 10-fache größer als die offene Siebfläche des Sieb-Bauteils 500 eines Abscheidesystems 100. Insbesondere durch eine Vergrößerung der Siebfläche kann eine Verbesserung in der Staubbeladung des Abscheidesystems 100 bewirkt werden. In diesem Dokument werden Maßnahmen beschrieben, um die Filterfläche, insbesondere die Siebfläche, einer Filtereinheit 103, 104 zu vergrößern, ohne dabei das Füllvolumen und/oder die Geometrie und/oder die Anschlussmaße des Abscheidesystems 100 zu verändern. So kann erreicht werden, dass das Abscheidesystem 100 in bereits bestehende Saugvorrichtungen eingebaut werden kann.

In diesem Dokument werden unterschiedliche Varianten eines an den Innenflächen des Sammelbereichs 105 angebrachten Sieb-Bauteils 500 beschrieben, das einen Gitterrahmen aufweist, auf dem ein Sieb mit definierter Maschenweite befestigt ist. Der Abstand des Sieb-Bauteils 500 zu der Gehäusewand 101 ist möglichst gering, um das Volumen des Sammelbereichs 105 beizubehalten. Andererseits ist der Spalt 504 zwischen dem Sieb-Bauteil 500 und der Gehäusewand 100 ausreichend groß, um einen Luftstrom 122 mit relativ kleinen (Staub-) Partikeln zu ermöglichen. Beispielweise kann der freie Abstand zwischen Sieb-Bauteil 500 und Gehäusewand 100 zwischen 1 - 2 mm liegen.

Die dem Filtrat bzw. dem Sammelbereich 105 zugewandte Seite des Gitterrahmens des Sieb-Bauteils 500 ist möglichst strömungsglatt ausgebildet. Dies kann z. B. dadurch erreicht werden, dass sich Versteifungsrippen des Gitterahmens auf der der Gehäusewand 101 zugewandten Seite befinden, und/oder dass das Sieb-Material auf der dem Filtrat bzw. dem Sammelbereich 105 zugewandten Seite angeordnet ist, so dass Gitterrippen und Sieb-Material eine glatte Fläche bilden.

Die zusätzliche Siebfläche an den ein oder mehreren Sieb-Körben 503, 603 ist zusammen mit dem zentralen Sieb 103 strömungsmäßig vor dem Luftfilter 104 angeordnet. Der von einem Sieb-Korb 503, 603 gesiebte Luftstrom 122 gelangt dabei durch den Spalt 504 zu dem Luftfilter 104.

Vorzugsweise weist die Siebfläche der ein oder mehreren Sieb-Körbe 503, 603 ein feinmaschigeres Sieb-Material auf als das innenliegende und/oder zentrale Sieb 103 (d. h. als der Sieb-Zylinder 103). So kann erreicht werden, dass keine zusätzliche Reinigung der Sieb-Körbe 503, 603 erforderlich ist und/oder dass der Spalt 503 zwischen einem Sieb-Korb 503, 603 und der Gehäusewand 101 verstopft. Ferner kann ein beschleunigtes Zusetzen des Luftfilters 103 aufgrund der zusätzlichen Wirkfläche des Sieb-Bauteils 500 vermieden werden.

Zumindest ein Sieb-Korb 503, 603 kann ggf. fest mit der Gehäusewand 101 verbunden sein, so dass der Sieb-Korb 503, 603 beim Ausleeren des Sammelbereichs 105 an der Gehäusewand 101 verbleibt. So kann eine Erhöhung des Reinigungsaufwands aufgrund der zusätzlichen Wirkfläche vermieden werden. Das Sieb-Bauteil 500 kann daher derart ausgebildet sein, dass der Sieb-Zylinder 103 von zumindest einem Sieb-Korb 503, 603 getrennt werden kann, um ein Entleeren des Sammelbereichs 105 zu ermöglichen. Die Trennstelle kann dabei z. B. eine in einem U-Profil geführte Rippe aufweisen. Insbesondere kann die Trennstelle eine Abdichtung aufweisen, die zumindest der Maschenweite des Sieb-Materials entspricht.

Wie in Zusammenhang mit den Figuren 2a und 2b dargelegt, kann eine Sieberweiterung zum Abscheidebereich 105 hin erfolgen, um die Wirkfläche des Sieb-Bauteils 500 zu erhöhen. Dabei kann ein geradliniger Sieb-Zylinder 103 mit oder ohne Abscheiderippe 106 verwendet werden.

Alternativ oder ergänzend kann eine untere Sieb-Erweiterung 403 des Sieb-Zylinders 103 bereitgestellt werden. Die Sieb-Erweiterung 403 kann einen konischen Verlauf ausgehend von dem Sieb-Zylinder 103 aufweisen, z. B. so dass die Sieb-Erweiterung 403 zusammen mit dem Sieb-Zylinder 103 die Form eines Bleistiftes aufweist. Die Sieb-Erweiterung 403 kann fest mit dem Sieb-Zylinder 103 (z. B. einteilig) verbunden sein, und somit zur Reinigung ggf. zusammen mit dem Sieb-Zylinder 103 aus dem Sammelbereich 105 herausgezogen werden. Andererseits kann die Sieberweiterung 403 mit der Gehäusewand 101 verbunden sein, so dass die Sieberweiterung 403 beim Entleeren des Sammelbereichs 105 in dem Sammelbereich 105 verbleibt. Der Sieb-Zylinder 103 und die Sieb-Erweiterung 403 können somit zweiteilig ausgebildet sein.

Durch eine konische, unterer Sieb-Erweiterung 403 kann das Schmutzfüllvolumen des Sammelbereichs 105 vergrößert werden.

Alternativ oder ergänzend kann das Sieb-Bauteil 500 zusätzlich zu dem Sieb-Zylinder 103 (und ggf. der Sieb-Erweiterung 403) einen unteren äußeren Sieb-Korb 503 und/oder einen oberen äußeren Sieb-Korb 603 aufweisen. Dabei kann das Sieb-Bauteil 500 ausgebildet sein, in dem Gehäuse des Abscheidesystems 100 zu verbleiben (so dass nur der Luftfilter 104 entnommen wird, ggf. zusammen mit dem Deckel des Gehäuses). Alternativ kann es ermöglicht werden, den Sieb-Zylinder 103 zusammen mit dem Deckel des Gehäuses zu entnehmen. Ggf. kann der obere Sieb-Korb 603 fest mit dem Deckel des Gehäuses verbunden sein.

Bei einem Sieb-Bauteil 500 mit einen kompletten Sieb-Korb 503, 603 kann beim Entleeren ggf. der innere Siebbereich 103 und der obere Sieb-Korb 603 zusammen mit dem Deckel und dem Luftfilter 104 herausgezogen werden. Der untere Sieb-Korb 503 kann dann in dem Gehäuse verbleiben. Alternativ kann ggf. nur der obere Siebbereich 603 zusammen mit dem Deckel und dem Luftfilter 104 herausgezogen werden, und der untere Korbanteil 503 und der innere Sieb-Zylinder 503 können in dem Gehäuse verbleiben.

Ggf. kann das Gehäuse des Abscheidesystems 100 an der Unterseite eine Klappe bzw. einen Deckel aufweisen, die bzw. der geöffnet werden kann, um den Sammelbereich 105 zu entleeren. Das Sieb-Bauteil 500 kann dann derart mehrteilig ausgebildet sein, dass sich der untere Sieb-Korb 503 zusammen mit der Klappe bzw. dem Deckel öffnet.

Wie bereits weiter oben dargelegt, kann eine Abscheiderippe 106 im Sammelbereich 105 verkürzt oder ganz weggelassen werden. So können das Füllverhalten des Sammelbereichs 105 verbessert und das Entleeren des Sammelbereichs 105 verbessert werden. Die Verkürzung der Abscheiderippe 106 wird dabei durch den verstärkten Luftstrom 121 ermöglicht, der sich aus der vergrößerten Wirkfläche der Filtereinheit 103, 104 ergibt.

In den Figuren 8a bis 8d wird ein Abscheidesystem 100 mit einem Sieb-Bauteil 500 beschrieben, das ein von dem Sieb-Zylinder 103 umschlossenes inneres Siebteil 803 aufweist. Figuren 8a bis 8c zeigen das Abscheidesystem 100 bzw. das Sieb-Bauteil 500 in einer Seitenansicht. Fig. 8d zeigt einen Schnitt durch das Sieb-Bauteil 500 quer zu der Längsachse 109.

Das innere Siebteil 803 kann sich ausgehend vom unteren Stützrahmen 811 in den von dem Sieb-Zylinder 103 umschlossenen Hohlraum erstrecken. Dabei kann das innere Siebteil 803 z. B. eine konische Form aufweisen. Der Luftfilter 104 kann dann in dem verbleibenden Hohlraum zwischen der Siebfläche des inneren Siebteils 803 und der Siebfläche des Sieb-Zylinders 103 angeordnet sein. Der Sammelbereich 105 kann durch die Gehäusewand 101 und durch die Siebfläche des Sieb-Bauteils 500, d. h. des Sieb-Zylinders 103 und des inneren Siebteils 803, begrenzt sein.

In Fig. 8a ist beispielhaft der Verlauf des Luftstroms 121, 122, 123 durch das Abscheidesystem 100 dargestellt. Der verschmutzte Luftstrom 121 tritt über den Einlasskanal 102 in den Sammelbereich 105 ein, und gelangt durch den Sieb-Zylinder 103 und durch das innere Siebteil 803 zu dem Luftfilter 104. Der durch das innere Siebteil 803 verlaufende Luftstrom 121, 122 kann dabei entlang eines Kanals (nicht dargestellt) zwischen dem inneren Siebteil 803 und dem Luftfilter 104 in den Raum zwischen dem Sieb-Zylinder 103 und dem Luftfilter 104 geführt werden (wie durch die Pfeile in dem linken Teil des Abscheidesystems 100 in Fig. 8a dargestellt). Dem Luftstrom 121, 122 steht somit zusätzlich zu der Siebfläche des Sieb-Zylinders 103 die Siebfläche des inneren Siebteils 803 zur Verfügung. So kann auch nach einer relativ langen Betriebszeit eine hohe Saugleistung ermöglicht werden.

Das innere Siebteil 803 kann derart ausgebildet sein, dass es zur Reinigung aus dem Inneren des Sieb-Zylinders 103 herausgezogen, insbesondere umgestülpt, werden kann. Zu diesem Zweck kann die Spitze bzw. der Zenit 804 des konusförmigen, inneren Siebteils 803 mit einem Stab 801 verbunden sein, der sich entlang der Längsachse 109 von der Spitze 804 des inneren Siebteils 803 nach unten in Richtung zu dem unteren Stützrahmen 811 des Sieb-Zylinders 103 erstreckt. In dem in Fig. 8a dargestellten Beispiel erstreckt sich der Stab 801 bis zu dem Boden des Sammelbereichs 105, an dem ggf. ein Deckel zum Öffnen des Sammelbereichs 105 angeordnet sein kann. Durch die Bereitstellung eines Stabs 801, der mit der Spitze 804 des inneren Siebteils 804 verbunden ist, kann das innere Siebteil 804 in komfortabler Weise aus dem Hohlraum des Sieb-Zylinders 103 herausgezogen werden, um das innere Siebteil 803 zu reinigen. Figuren 8b und 8c zeigen das Sieb-Bauteil 500 mit herausgezogenem, inneren Siebteil 803.

Der Stab 801 kann, wie in Fig. 8a dargestellt, an einem Befestigungspunkt 802 mit dem Boden des Sammelbereichs 105, insbesondere an dem Gehäuse und/oder an der Gehäusewand 101 des Abscheidesystems 100, lösbar und/oder einrastbar verbunden sein. Beispielsweise kann die Gehäusewand 101 die Form eines Behälters mit einem Boden aufweisen, wobei der Behälter über das Sieb-Bauteil 500 gestülpt ist. Das innere Siebteil 803 wird dann aufgrund der Befestigung am Boden des Behälters automatisch aus dem Hohlraum des Sieb-Zylinders 103 herausgezogen, wenn das Sieb-Bauteil 500 aus dem Behälter gezogen wird. So wird eine besonders komfortable Reinigung des Sammelbereichs 105 und des Sieb-Bauteils 500 ermöglicht.

Das Sieb-Bauteil 500 kann, wie in Fig. 8b beispielhaft dargestellt, einen Abstandshalter 805 umfassen, der eingerichtet ist, das innere Siebteil 803 zu dem Luftfilter 105 zu beabstanden. Der Abstandshalter 805 kann konusförmig sein, und kann ausgebildet sein, die Siebfläche des inneren Siebteils 803 zu stützen. Das innere Siebteil 803 kann dann ggf. keine weitere tragende Struktur aufweisen. Insbesondere kann das innere Siebteil 803 nur aus Sieb-Material bestehen. Durch den Abstandshalter 805 kann ein Spalt 806 zwischen der Siebfläche des inneren Siebteils 803 und dem Luftfilter 105 gebildet werden, um die Luft-Durchströmung des inneren Siebteils 803 zu verbessern.

Es wird somit ein Sieb-Bauteil 500 mit einem inneren Flusensieb 803 beschrieben, das ggf. über einen Abstandshalter 805, z. B. einen doppelwandigen Boden, eine Verbindung zur Filtratseite des Luftfilters 104 aufweist. Das obere Ende 804 des inneren Siebteils 803 kann an einem Stab 801 befestigt sein. Das gegenüberliegende Ende des Stabs 801 kann mittels einer kraftschlüssigen Verbindung an dem Sammelbehälter 105 des Abscheidesystems 100 (oder an einem nach Unten zu öffnenden Deckel) verbunden sein. Beim Herausziehen des Sieb-Bauteils 500 aus dem Sammelbehälter bleibt die kraftschlüssige Verbindung zunächst bestehen. Das verformbare innere Siebteil 803 (z. B. bestehend aus einem Vlies) wird dadurch umgestülpt und anhaftender Schmutz wird dabei automatisch abgelöst. Die Verbindung kann derart ausgebildet sein, dass bei weiterem Ziehen an dem Stab 801 die Verrastung entriegelt, sodass der Sammelbehälter entleert werden kann. Anschließend kann das innere Siebteil 803 wieder zurück in den Hohlraum des Sieb-Zylinders 103 geschoben werden. Beim Einsetzen des Sieb-Bauteils 500 zurück in den Sammelbehälter kann der Stab ggf. automatisch in das Rastelement 802 einrasten.

Es wird somit ein Abscheidesystem 100 mit einem Sieb-Bauteil 500 beschrieben, das einen besonders großen Anteil der begrenzenden Oberfläche des Sammelbereichs 105 umschließt. In einem vereinfachten Beispiel kann der Sammelbereich 105 als Hohlzylinder betrachtet werden. Ohne eine Vergrößerung der Wirkfläche des Sieb-Bauteils 500 bildet der Sieb-Zylinder 103 die innere Mantelfläche des Sammelbereichs 105 und die Gehäusewand 101 bildet die äußere Mantelfläche des Sammelbereichs 105. Des Weiteren werden typischerweise auch die Stirnflächen des hohlzylinderförmigen Sammelbereichs 105 durch einen Deckel bzw. durch einen Boden des Gehäuses des Abscheidesystems 100 gebildet (und stehen somit nicht als Wirkfläche des Sieb-Bauteils 500 zur Verfügung).

In einem mathematischen Beispiel sei angenommen, dass die Gehäusewand 101 einen Radius r_{g} und der Sieb-Zylinder 103 einen Radius r_{z} aufweist. Die Höhe der Gehäusewand 101 und des Sieb-Zylinders 103 entlang der Längsachse 109 ist h. Die Oberfläche Aₛ des hohlzylinderförmigen Sammelbereichs 105 ergibt sich dann als ${A}_{s} = 2 π \left({r}_{g}+{r}_{z}\right) \left({r}_{g}-{r}_{z}+h\right) ∼ 2 π h \left({r}_{g}+{r}_{z}\right)$

Die Oberfläche A_{z} des Sieb-Zylinders 103 ergibt sich als A_{z} = 2 π h r_{z}.

Der Anteil der Oberfläche A_{z} des Sieb-Zylinders 103 an der Oberfläche Aₛ des hohlzylinderförmigen Sammelbereichs 105 ergibt sich somit näherungsweise als A_{z} / Aₛ= r_{z} / (r_{g} + r_{z}), und liegt typischerweise unter 40 %. Durch die in diesem Dokument beschriebenen Maßnahmen kann der Anteil auf über 40 % bis auf 100 % erhöht werden. Es wird somit ein Sieb-Bauteil 500 beschrieben, das ausgebildet ist, 40 % oder mehr der Oberfläche des Sammelbereichs 105 des Abscheidesystems 100 zu bedecken.

Durch die in diesem Dokument beschriebenen Maßnahmen kann die Saugleistung einer Saugvorrichtung, auch nach einer relativ langen Betriebszeit, erhöht werden. Das beschriebene Abscheidesystem 100 kann dabei in bereits bestehenden Saugvorrichtungen eingesetzt werden. Ferner kann die Füllmenge eines Sammelbereichs 105 erhöht werden, und es kann die Anzahl von Reinigungsvorgängen reduziert werden.

Die vorliegende Erfindung ist nicht auf die gezeigten Ausführungsbeispiele beschränkt. Insbesondere ist zu beachten, dass die Beschreibung und die Figuren nur das Prinzip des vorgeschlagenen Systems veranschaulichen sollen.

### Bezugszeichenliste

- 100: Abscheidesystem
- 101: Gehäusewand
- 102: Einlasskanal
- 103: Sieb / Sieb-Zylinder
- 104: Luftfilter
- 105: Sammelbereich
- 106: Abscheiderippe
- 109: Längsachse
- 121: Luftstrom (mit Verunreinigungen)
- 122: Luftstrom (gesiebt)
- 123: Luftstrom (gefiltert)
- 124: Verunreinigungen
- 403: Sieb-Erweiterung
- 500: Sieb-Bauteil
- 503: (unterer) Sieb-Korb
- 504: Spalt
- 505: Kante (Sieb-Korb)
- 602: Durchbruch (Sieb-Korb)
- 603: (oberer) Sieb-Korb
- 701: Trenn- bzw. Verbindungsstelle (Sieb-Korb)
- 801: Stab
- 802: Befestigungspunkt (Stab)
- 803: innenliegendes Siebteil
- 804: Spitze / Zenit
- 805: Abstandshalter
- 806: Spalt
- 811: Stützrahmen / Kante

## Patentansprüche

1. Abscheidesystem (100) für eine Saugvorrichtung; wobei das Abscheidesystem (100) umfasst,
- ein zylinderförmiges Gehäuse mit einer Gehäusewand (101);
- einen um eine zentrale Längsachse (109) des Gehäuses angeordneten Luftfilter (104);
- ein in dem Gehäuse angeordnetes Sieb-Bauteil (500); wobei das Sieb-Bauteil (500) einen um die Längsachse (109) angeordneten Sieb-Zylinder (103) mit einer Siebfläche umfasst, der den Luftfilter (104) umschließt;
- einen zwischen dem Sieb-Zylinder (103) und der Gehäusewand (101) angeordneten Sammelbereich (105) für Verunreinigungen (124); wobei der Sammelbereich (105) durch eine Umrandung begrenzt ist, die eine Oberfläche aufweist; wobei das Sieb-Bauteil (500) ein zusätzliches Siebteil (403, 503, 603, 803) mit einer zusätzlichen Siebfläche umfasst, das zusätzlich zu dem Sieb-Zylinder (103) einen weiteren Teil der Oberfläche des Sammelbereichs (105) bedeckt, sodass zumindest 40 % der Oberfläche des Sammelbereichs (105) mit der Siebfläche des Sieb-Bauteils (500) bedeckt ist; und
- einen Einlasskanal (102), der ausgebildet ist, einen Luftstrom (121) mit Verunreinigungen (124) von außerhalb des Gehäuses in den Sammelbereich (105) zu leiten; wobei das Abscheidesystem (100) ausgebildet ist, den Luftstrom (121) ausgehend von dem Sammelbereich (105) zunächst durch das Sieb-Bauteil (500) und dann durch den Luftfilter (104) zu leiten.

2. Abscheidesystem (100) gemäß Anspruch 1, wobei
- das Sieb-Bauteil (500) eine konusförmige Sieb-Erweiterung (403) umfasst, die sich entlang der Längsachse (109) an den Sieb-Zylinder (103) anschließt; und
- sich die konusförmige Sieb-Erweiterung (403) mit steigendem Abstand zu dem Sieb-Zylinder (103) verjüngt.

3. Abscheidesystem (100) gemäß einem der vorhergehenden Ansprüche, wobei
- das Sieb-Bauteil (500) einen um den Sieb-Zylinder (103) angeordneten Sieb-Korb (503, 603) umfasst, der zumindest einen Teilbereich der Gehäusewand (101) bedeckt; und
- zwischen dem Sieb-Korb (503, 603) und der Gehäusewand (101) ein Spalt (504) gebildet wird, der ausgebildet ist, den durch eine Siebfläche des Sieb-Korbs (503, 603) durchtretenden Luftstrom (122) entlang der Gehäusewand (101) zu dem Luftfilter (104) zu leiten.

4. Abscheidesystem (100) gemäß Anspruch 3, wobei das Abscheidesystem (100) derart ausgebildet ist, dass der durch die Siebfläche des Sieb-Korbs (503, 603) durchtretende Luftstrom (122) bis zu dem Luftfilter (104) geleitet wird, ohne dabei nochmals die Siebfläche des Sieb-Bauteils (500) zu durchtreten.

5. Abscheidesystem (100) gemäß einem der Ansprüche 3 bis 4, wobei
- das Sieb-Bauteil (500) einen unteren Sieb-Korb (503) umfasst, der in einem Betrieb des Abscheidesystems (100) unten angeordnet ist, und der einen unteren Teilbereich der Gehäusewand (101) bedeckt; und/oder
- das Sieb-Bauteil (500) einen oberen Sieb-Korb (603) umfasst, der in dem Betrieb des Abscheidesystems (100) oben angeordnet ist, und der einen oberen Teilbereich der Gehäusewand (101) bedeckt; und/oder
- das Sieb-Bauteil (500) einen kompletten Sieb-Korb (503, 603) umfasst, der die gesamte Gehäusewand (101) bedeckt.

6. Abscheidesystem (100) gemäß einem der Ansprüche 3 bis 5, wobei der Sieb-Korb (503, 603) einen Durchbruch (602) für den Einlasskanal (102) umfasst.

7. Abscheidesystem (100) gemäß einem der Ansprüche 3 bis 6, wobei der Sieb-Korb (503, 603) ein Sieb-Material mit einer geringen Porengröße und/oder Maschenweite aufweist als ein Sieb-Material des Sieb-Zylinders (103).

8. Abscheidesystem (100) gemäß einem der vorhergehenden Ansprüche, wobei das Sieb-Bauteil (500) mehrteilig ausgebildet ist, so dass das Sieb-Bauteil (500) zum Entleeren des Sammelbereichs (105) an zumindest einer Trennstelle (701) in mehrere Teile teilbar ist.

9. Abscheidesystem (100) gemäß einem der vorhergehenden Ansprüche, wobei das Sieb-Bauteil (500) derart ausgebildet ist, dass das Sieb-Bauteil (500) den Sammelbereich (105) im Wesentlichen, insbesondere abgesehen von einem Durchbruch (602) in dem Sieb-Bauteil (500) für den Einlasskanal (102), vollständig umschließt.

10. Abscheidesystem (100) gemäß einem der vorhergehenden Ansprüche, wobei
- die Gehäusewand (101) einen Gehäusedurchmesser senkrecht zu der Längsachse (109) aufweist;
- der Sieb-Zylinder (103) einen Zylinderdurchmesser senkrecht zu der Längsachse (109) aufweist; und
- der Zylinderdurchmesser ¾ oder mehr des Gehäusedurchmessers ist.

11. Abscheidesystem (100) gemäß einem der vorhergehenden Ansprüche, wobei
- der Sieb-Zylinder (103) derart ausgebildet ist, dass sich ein Querschnitt des Sieb-Zylinders (103) entlang der Längsachse (109) zu einer Unterseite des Gehäuses hin, die bei einem Betrieb des Abscheidesystems (100) unten angeordnet ist, verjüngt; und/oder
- der Sieb-Zylinder (103) konusförmig ausgebildet ist.

12. Abscheidesystem (100) gemäß einem der vorhergehenden Ansprüche, wobei
- das Gehäuse einen Deckel, insbesondere eine Klappe, umfasst, der die Gehäusewand (101), insbesondere an einer Oberseite oder an einer Unterseite, bedeckt; und
- das Abscheidesystem (100) insbesondere derart ausgebildet ist, dass zusammen mit dem Deckel der Luftfilter (104) und/oder zumindest ein Teil des Sieb-Bauteils (500) aus dem Gehäuse entnehmbar sind.

13. Abscheidesystem (100) gemäß einem der vorhergehenden Ansprüche, wobei das Sieb-Bauteil (500) einen Gitterrahmen umfasst, der ein Sieb-Material trägt.

14. Abscheidesystem (100) gemäß einem der vorhergehenden Ansprüche, wobei
- das Sieb-Bauteil (500) ein inneres Siebteil (803) umfasst, das sich ausgehend von einer Kante (811) des Sieb-Zylinders (103) entlang der Längsachse (109) in einen von dem Sieb-Zylinder (103) umschlossenen Hohlraum erstreckt; und
- das Abscheidesystem (100) ausgebildet ist, einen ersten Teil des Luftstroms (121) ausgehend von dem Sammelbereich (105) durch den Sieb-Zylinder (103) und einen separaten zweiten Teil des Luftstroms (121) ausgehend von dem Sammelbereich (105) durch das innere Siebteil (803) zu dem Luftfilter (104) zu leiten.

15. Abscheidesystem (100) gemäß Anspruch 14, wobei
- sich das innere Siebteil (803) ausgehend von der Kante (811) des Sieb-Zylinders (103) entlang der Längsachse (109) mit steigendem Abstand von der Kante (811) verjüngt; und/oder
- das innere Siebteil (803) konusförmig ist.

16. Abscheidesystem (100) gemäß einem der Ansprüche 14 bis 15, wobei das innere Siebteil (803) derart ausgebildet ist, dass das innere Siebteil (803) aus dem von dem Sieb-Zylinder (103) umschlossenen Hohlraum herausgezogen, und dabei insbesondere umgestülpt, werden kann.

17. Abscheidesystem (100) gemäß Anspruch 16, wobei
- das Sieb-Bauteil (500) einen Stab (801) umfasst, der mit dem inneren Siebteil (803), insbesondere mit einer Spitze (804) des inneren Siebteils (803), verbunden ist, und der sich in dem von dem Sieb-Zylinder (103) umschlossenen Hohlraum entlang der Längsachse (109) zu der Kante (811) des Sieb-Zylinders (103) hin erstreckt; und
- das Sieb-Bauteil (500) derart ausgebildet ist, dass durch Ziehen an dem Stab (801) das innere Siebteil (803) aus dem von dem Sieb-Zylinder (103) umschlossenen Hohlraum herausgezogen werden kann.

18. Abscheidesystem (100) gemäß Anspruch 16, wobei ein von dem inneren Siebteil (803) abgewandtes Ende des Stabs (801) an dem Gehäuse des Abscheidesystems (100) lösbar befestigt ist, so dass das innere Siebteil (803) aus dem von dem Sieb-Zylinder (103) umschlossenen Hohlraum herausgezogen wird, wenn das Sieb-Bauteil (500) aus dem Gehäuse des Abscheidesystems (100) entnommen wird.

19. Abscheidesystem (100) gemäß einem der Ansprüche 14 bis 18, wobei der Luftfilter (104) in dem von der Siebfläche des Sieb-Zylinders (103) und einer Siebfläche des inneren Siebteils (803) umschlossenen Hohlraum angeordnet ist.

20. Sieb-Bauteil (500) für ein Abscheidesystem (100); wobei das Sieb-Bauteil (500) umfasst,
- einen um eine Längsachse (109) des Sieb-Bauteils (500) angeordneten Sieb-Zylinder (103) mit einer Siebfläche, der ausgebildet ist, einen Luftfilter (104) zu umschließen; wobei der Sieb-Zylinder (103) ausgebildet ist, einen Teil einer Oberfläche eines Sammelbereichs (105) für Verunreinigungen (124) des Abscheidesystems (100) zu bedecken; und
- ein zusätzliches Siebteil (403, 503, 603, 803) mit einer zusätzlichen Siebfläche, das ausgebildet ist, zusätzlich zu dem Sieb-Zylinder (103) einen weiteren Teil der Oberfläche des Sammelbereichs (105) zu bedecken, sodass der Anteil der Oberfläche des Sammelbereichs (105), der durch Siebfläche bedeckt wird, durch das zusätzliche Siebteil (403, 503, 603, 803) erhöht wird; wobei das Sieb-Bauteil (500) ausgebildet ist, ausgehend von dem Sammelbereich (105) einen Luftstrom (121) durch das Sieb-Bauteil (500) zu dem Luftfilter (104) zu ermöglichen.

## Claims

1. Separation system (100) for a suction device; wherein the separation system (100) comprises
- a cylindrical housing with a housing wall (101);
- an air filter (104) which is arranged around a central longitudinal axis (109) of the housing;
- a screen component (500) which is arranged in the housing; wherein the screen component (500) comprises a screen cylinder (103) which is arranged around the longitudinal axis (109) and with a screen surface which encloses the air filter (104);
- a collection region (105) for impurities (124), which is arranged between the screen cylinder (103) and the housing wall (101); wherein the collection region (105) is defined by a boundary which has a surface; wherein the screen component (500) comprises an additional screen part (403, 503, 603, 803) with an additional screen surface which covers a further part of the surface of the collection region (105) in addition to the screen cylinder (103), so that at least 40% of the surface of the collection region (105) is covered by the screen surface of the screen component (500); and
- an inlet channel (102) which is configured to conduct an air flow (121) with impurities (124) from outside the housing into the collection region (105); wherein the separation system (100) is configured to conduct the air flow (121), starting from the collection region (105), initially through the screen component (500) and then through the air filter (104).

2. Separation system (100) according to claim 1, wherein
- the screen component (500) comprises a conical screen extension (403) which adjoins the screen cylinder (103) along the longitudinal axis (109); and
- the conical screen extension (403) tapers as the spacing from the screen cylinder (103) increases.

3. Separation system (100) according to one of the preceding claims, wherein
- the screen component (500) comprises a screen basket (503, 603) which is arranged around the screen cylinder (103) and which covers at least a partial region of the housing wall (101); and
- a gap (504) is formed between the screen basket (503, 603) and the housing wall (101), which gap is configured to conduct the air flow (122) passing through a screen surface of the screen basket (503, 603) along the housing wall (101) to the air filter (104).

4. Separation system (100) according to claim 3, wherein the separation system (100) is configured such that the air flow (122) passing through the screen surface of the screen basket (503, 603) is conducted as far as the air filter (104) without passing again through the screen surface of the screen component (500).

5. Separation system (100) according to one of claims 3 to 4, wherein
- the screen component (500) comprises a lower screen basket (503) which is arranged at the bottom during the operation of the separation system (100) and which covers a lower region of the housing wall (101); and/or
- the screen component (500) comprises an upper screen basket (603) which is arranged at the top during the operation of the separation system (100) and which covers an upper partial region of the housing wall (101); and/or
- the screen component (500) comprises a complete screen basket (503, 603) which covers the entire housing wall (101).

6. Separation system (100) according to one of claims 3 to 5, wherein the screen basket (503, 603) comprises a through-passage (602) for the inlet channel (102).

7. Separation system (100) according to one of claims 3 to 6, wherein the screen basket (503, 603) has a screen material with a smaller pore size and/or mesh size than the screen material of the screen cylinder (103).

8. Separation system (100) according to one of the preceding claims, wherein the screen component (500) is configured in multiple parts so that the screen component (500) can be divided into a plurality of parts at at least one separating point (701), for emptying the collection region (105).

9. Separation system (100) according to one of the preceding claims, wherein the screen component (500) is configured such that the screen component (500) substantially fully encloses the collection region (105), in particular apart from a through-passage (602) in the screen component (500) for the inlet channel (102).

10. Separation system (100) according to one of the preceding claims, wherein
- the housing wall (101) has a housing diameter perpendicular to the longitudinal axis (109);
- the screen cylinder (103) has a cylinder diameter perpendicular to the longitudinal axis (109); and
- the cylinder diameter is ¾ or more of the housing diameter.

11. Separation system (100) according to one of the preceding claims, wherein
- the screen cylinder (103) is configured such that a cross section of the screen cylinder (103) tapers along the longitudinal axis (109) towards a lower face of the housing which is arranged at the bottom during the operation of the separation system (100); and/or
- the screen cylinder (103) is configured conically.

12. Separation system (100) according to one of the preceding claims, wherein
- the housing comprises a cover, in particular a flap, which covers the housing wall (101), in particular on an upper face or on a lower face; and
- the separation system (100) is configured, in particular, such that the air filter (104) and/or at least one part of the screen component (500) can be removed together with the cover from the housing.

13. Separation system (100) according to one of the preceding claims, wherein the screen component (500) comprises a lattice frame which bears a screen material.

14. Separation system (100) according to one of the preceding claims, wherein
- the screen component (500) comprises an inner screen part (803) which, starting from an edge (811) of the screen cylinder (103), extends along the longitudinal axis (109) into a cavity enclosed by the screen cylinder (103); and
- the separation system (100) is configured to conduct a first part of the air flow (121), starting from the collection region (105), through the screen cylinder (103) and a separate second part of the air flow (121), starting from the collection region (105), through the inner screen part (803) to the air filter (104).

15. Separation system (100) according to claim 14, wherein
- starting from the edge (811) of the screen cylinder (103), the inner screen part (803) tapers along the longitudinal axis (109) as the spacing from the edge (811) increases; and/or
- the inner screen part (803) is conical.

16. Separation system (100) according to one of claims 14 to 15, wherein the inner screen part (803) is configured such that the inner screen part (803) can be pulled out of the cavity enclosed by the screen cylinder (103) and, in particular, turned inside out.

17. Separation system (100) according to claim 16, wherein
- the screen component (500) comprises a rod (801) which is connected to the inner screen part (803), in particular to a tip (804) of the inner screen part (803), and which extends in the cavity enclosed by the screen cylinder (103) along the longitudinal axis (109) towards the edge (811) of the screen cylinder (103); and
- the screen component (500) is configured such that, by pulling on the rod (801), the inner screen part (803) can be pulled out of the cavity enclosed by the screen cylinder (103).

18. Separation system (100) according to claim 16, wherein an end of the rod (801) remote from the inner screen part (803) is releasably fastened to the housing of the separation system (100), so that the inner screen part (803) is pulled out of the cavity enclosed by the screen cylinder (103) when the screen component (500) is removed from the housing of the separation system (100).

19. Separation system (100) according to one of claims 14 to 18, wherein the air filter (104) is arranged in the cavity enclosed by the screen surface of the screen cylinder (103) and a screen surface of the inner screen part (803).

20. Screen component (500) for a separation system (100); wherein the screen component (500) comprises
- a screen cylinder (103) which is arranged around a longitudinal axis (109) of the screen component (500), having a screen surface which is configured to enclose an air filter (104); wherein the screen cylinder (103) is configured to cover a part of a surface of a collection region (105) for impurities (124) of the separation system (100); and
- an additional screen part (403, 503, 603, 803) having an additional screen surface which is configured to cover a further part of the surface of the collection region (105) in addition to the screen cylinder (103), so that the proportion of the surface of the collection region (105) which is covered by the screen surface is increased by the additional screen part (403, 503, 603, 803); wherein the screen component (500) is configured to permit an air flow (121), starting from the collection region (105), through the screen component (500) to the air filter (104).

## Revendications

1. Système de séparation (100) pour un dispositif d'aspiration, dans lequel le système de séparation (100) comprend :
- un boîtier cylindrique comprenant une paroi de boîtier (101),
- un filtre à air (104) disposé autour d'un axe longitudinal central (109) du boîtier,
- un dispositif de tamis (500) disposé dans le boîtier, dans lequel le dispositif de tamis (500) comprend un cylindre de tamis (103) disposé autour de l'axe longitudinal (109) comprenant une surface de criblage, qui entoure le filtre à air (104),
- une zone de collecte (105) de salissures (124) disposée entre le cylindre de tamis (103) et la paroi de boîtier (101), dans lequel la zone de collecte (105) est délimitée par une périphérie qui présente une surface, dans lequel le dispositif de tamis (500) comprend une partie de tamis supplémentaire (403, 503, 603, 803) comprenant une surface de criblage supplémentaire, laquelle recouvre en plus du cylindre de tamis (103) une autre partie de la surface de la zone de collecte (105), de telle sorte qu'au moins 40% de la surface de la zone de collecte (105) est recouverte avec la surface de criblage du dispositif de tamis (500), et
- un conduit d'entrée (102), qui est configuré pour guider un flux d'air (121) contenant des salissures (124) à partir de l'extérieur du boîtier dans la zone de collecte (105), dans lequel le système de séparation (100) est configuré pour guider le flux d'air (121) en partant de la zone de collecte (105) d'abord à travers le dispositif de tamis (500) et ensuite à travers le filtre à air (104).

2. Système de séparation (100) selon la revendication 1, dans lequel :
- le dispositif de tamis (500) comprend une extension de tamis conique (403) qui se raccorde le long de l'axe longitudinal (109) au cylindre de tamis (103), et
- l'extension de tamis conique (403) se rétrécit à mesure que la distance par rapport au cylindre de tamis (103) augmente.

3. Système de séparation (100) selon l'une des revendications précédentes, dans lequel :
- le dispositif de tamis (500) comprend une crépine (503, 603) disposée autour du cylindre de tamis (103), qui recouvre au moins une zone partielle de la paroi de boîtier (101), et
- un intervalle (504) est formé entre la crépine (503, 603) et la paroi de boitier (101), lequel est configuré pour guider le flux d'air (122) passant à travers une surface de criblage de la crépine (503, 603) le long de la paroi de boîtier (101) jusqu'au filtre à air (104).

4. Système de séparation (100) selon la revendication 3, dans lequel le système de séparation (100) est configuré de telle sorte que le flux d'air (122) passant à travers la surface de criblage de la crépine (503, 603) est guidé jusqu'au filtre à air (104) sans passer à nouveau à travers la surface de criblage du dispositif de tamis (500).

5. Système de séparation (100) selon l'une des revendications 3 à 4, dans lequel :
- le dispositif de tamis (500) comprend une crépine inférieure (503) qui est disposée dans la partie inférieure lors du fonctionnement du système de séparation (100) et qui recouvre une zone partielle inférieure de la paroi de boîtier (101) et/ou
- le dispositif de tamis (500) comprend une crépine supérieure (603) qui est disposée dans la partie supérieure lors du fonctionnement du système de séparation (100) et qui recouvre une zone partielle supérieure de la paroi de boîtier (101), et/ou
- le dispositif de tamis (500) comprend une crépine complète (503, 603) qui recouvre la paroi de boîtier entière (101).

6. Système de séparation (100) selon l'une des revendications 3 à 5, dans lequel la crépine (503, 603) comprend une percée (602) pour le conduit d'entrée (102).

7. Système de séparation (100) selon l'une des revendications 3 à 6, dans lequel la crépine (503, 603) comprend un matériau de criblage ayant une plus petite taille de pore et/ou largeur de maille qu'un matériau de criblage du cylindre de tamis (103).

8. Système de séparation (100) selon l'une des revendications précédentes, dans lequel le dispositif de tamis (500) est formé en plusieurs parties, de telle sorte que le dispositif de tamis (500) peut être divisé en plusieurs parties au niveau d'au moins un endroit de séparation (701) pour vider la zone de collecte (105).

9. Système de séparation (100) selon l'une des revendications précédentes, dans lequel le dispositif de tamis (500) est configuré de telle sorte que le dispositif de tamis (500) entoure sensiblement entièrement la zone de collecte (105), en particulier à l'exception d'une percée (602) dans le dispositif de tamis (500) pour le conduit d'entrée (102).

10. Système de séparation (100) selon l'une des revendications précédentes, dans lequel :
- la paroi de boîtier (101) présente un diamètre de boîtier perpendiculaire à l'axe longitudinal (109),
- le cylindre de tamis (103) présente un diamètre de cylindre perpendiculairement à l'axe longitudinal (109), et
- le diamètre de cylindre est de 3/4 ou plus du diamètre de boîtier.

11. Système de séparation (100) selon l'une des revendications précédentes, dans lequel :
- le cylindre de tamis (103) est configuré de telle manière qu'une section transversale du cylindre de tamis (103) se rétrécit le long de l'axe longitudinal (109) jusqu'à un côté inférieur du boîtier, qui est disposé dans la partie inférieure lors du fonctionnement du système de séparation (100), et/ou
- le cylindre de tamis (103) a une forme conique.

12. Système de séparation (100) selon l'une des revendications précédentes, dans lequel :
- le boîtier comprend un couvercle, en particulier un rabat, qui recouvre la paroi de boîtier (101), en particulier sur un côté supérieur ou un côté inférieur, et
- le système de séparation (100) est configuré en particulier de telle sorte que le filtre à air (104) et/ou au moins une partie du dispositif de tamis (500) peuvent être extraits du boîtier ensemble avec le couvercle.

13. Système de séparation (100) selon l'une des revendications précédentes, dans lequel le dispositif de tamis (500) comprend un cadre de treillis, qui porte un matériau de criblage.

14. Système de séparation (100) selon l'une des revendications précédentes, dans lequel
- le dispositif de tamis (500) comprend une partie de tamis intérieure (803), qui s'étend en partant d'un bord (811) du cylindre de tamis (103) le long de l'axe longitudinal (109) dans une cavité entourée par le cylindre de tamis (103), et
- le système de séparation (100) est configuré pour guider une première partie du flux d'air (121) en partant de la zone de collecte (105) à travers le cylindre de tamis (103) et une deuxième partie séparée du flux d'air (121) à partir de la zone de collecte (105) à travers la partie de tamis intérieure (803) jusqu'au filtre à air (104).

15. Système de séparation (100) selon la revendication 14, dans lequel :
- la partie de tamis intérieure (803) se rétrécit à partir du bord (811) du cylindre de tamis (103) le long de l'axe longitudinal (109) à mesure que la distance vis-à-vis du bord (811) augmente, et/ou
- la partie intérieure de tamis (803) a une forme conique.

16. Système de séparation (100) selon l'une des revendications 14 à 15, dans lequel la partie de tamis intérieure (803) est configurée de telle manière que la partie de tamis intérieure (803) peut être extraite à partir de la cavité entourée par le cylindre de tamis (103), et peut être ainsi en particulier retournée.

17. Système de séparation (100) selon la revendication 16, dans lequel :
- le dispositif de tamis (500) comprend une tige (801), qui est connectée à la partie de tamis intérieure (803), en particulier à une pointe (804) de la partie de tamis intérieure (803), et qui s'étend dans la cavité entourée par le cylindre de tamis (103) le long de l'axe longitudinal (109) jusqu'au bord (811) du cylindre de tamis (103), et
- le dispositif de tamis (500) est configuré de telle manière qu'en tirant sur la tige (801), la partie intérieure de tamis (803) peut être extraite hors de la cavité entourée par le cylindre de tamis (103).

18. Système de séparation (100) selon la revendication 16, dans lequel une extrémité de la tige (801) opposée à la partie intérieure de tamis (803) est fixée de façon détachable au boîtier du système de séparation (100), de telle sorte que la partie intérieure de tamis (803) est extraite de la cavité entourée par le cylindre de tamis (103) lorsque le dispositif de tamis (500) est retiré du boîtier du système de séparation (100).

19. Système de séparation (100) selon l'une des revendications 14 à 18, dans lequel le filtre à air (104) est disposé dans la cavité entourée par la surface de criblage du cylindre de tamis (103) et une surface de criblage de la partie de tamis intérieure (803).

20. Dispositif de tamis (500) pour un système de séparation (100), dans lequel le dispositif de tamis (500) comprend :
- un cylindre de tamis (103) disposé autour d'un axe longitudinal (109) du dispositif de tamis (500) comprenant une surface de criblage, qui est configuré pour enfermer un filtre à air (104), dans lequel le cylindre de tamis (103) est configuré pour recouvrir une partie d'une surface d'une zone de collecte (105) de salissures (124) du système de séparation (100), et
- une partie de tamis supplémentaire (403, 503, 603, 803) comprenant une surface de criblage supplémentaire, qui est configurée pour recouvrir, en plus du cylindre de tamis (103), une partie supplémentaire de la surface de la zone de collecte (105), de sorte que la proportion de la surface de la zone de collecte (105), qui est recouverte par une surface de criblage est augmentée par la partie de tamis supplémentaire (403, 503, 603, 803),
- dans lequel le dispositif de tamis (500) est configuré pour permettre une circulation d'un flux d'air (121) partant de la zone de collecte (105) jusqu'au filtre à air (104) à travers le dispositif de tamis (500).
